# EUROPÄISCHE PATENTSCHRIFT

(11) **EP 0 863 367 B1**
(45) Veröffentlichungstag und Bekanntmachung des Hinweises auf die Patenterteilung: **30.01.2002**
(21) Anmeldenummer: 97120267.6
(22) Anmeldetag: 19.11.1997
(51) Int. Cl.: F23N 1/02, F23N 5/18

(54) **Steuer- und Regelgerät für einen Gasbrenner**
Control device for a gas burner
Dispositif de commande pour un brûleur à gaz

(30) Priorität: 05.03.1997 EP 97103586
(43) Veröffentlichungstag der Anmeldung: 09.09.1998
(73) Patentinhaber: Siemens Building Technologies AG, 6300 Zug (CH)
(72) Erfinder: Schwendemann, Eckhard, 77815 Bühl-Vimbuch (DE); Kölmel, Harry, 76532 Baden-Baden (DE); Feldmeth, Rainer, 76135 Karlsruhe (DE); Klumpp, Volker, 76599 Weisenbach (DE); Feucht, Friedrich, 73630 Remshalden (DE)
(74) Vertreter: Zedlitz, Peter, Dipl.-Inf.

(56) Entgegenhaltungen:
- GB-A- 2 042 191
- US-A- 3 801 258
- US-A- 4 688 547
- PATENT ABSTRACTS OF JAPAN vol. 018, no. 283 (M-1613), 30.Mai 1994 & JP 06 050533 A (NORITZ CORP), 22.Februar 1994,
- PATENT ABSTRACTS OF JAPAN vol. 008, no. 080 (M-289), 12.April 1984 & JP 58 224225 A (MATSUSHITA DENKI SANGYO KK), 26.Dezember 1983,
- PATENT ABSTRACTS OF JAPAN vol. 008, no. 080 (M-289), 12.April 1984 & JP 58 224227 A (MATSUSHITA DENKI SANGYO KK), 26.Dezember 1983,

## Beschreibung

Die Erfindung bezieht sich auf ein Steuer- und Regelgerät für einen Gasbrenner gemäss dem Oberbegriff des Anspruchs 1.

Solche Steuer- und Regelgeräte werden beispielsweise zur Inbetriebsetzung und zur Steuerung des Normalbetriebs von gasgefeuerten Heizungseinrichtungen verwendet. Derartige Heizungseinrichtungen sind in verschiedenen Bauformen wie Heizkessel und Wandthermen bekannt. Bei Heizkesseln existieren solche mit fester Leistung, die im EIN-AUS-Betrieb betrieben werden, aber auch solche mit variabler Leistung, bei denen die Menge des zur Verbrennung gelangenden Gases variiert wird. Dabei existieren Gebläsebrenner, denen die zur Verbrennung benötigte Luft mittels eines Gebläses zugeführt wird, und atmosphärische Brenner, bei denen ein solches Gebläse fehlt.

Zur Steuerung des Gas-Luft-Verhältnisses sind mehrere Lösungen bekannt. Zum einen ist eine mechanisch starre Kopplung zwischen einem Brennstoffventil und einer Luftklappe möglich. Bei Ölbrennern ist es bekannt, die zweite Ölstufe zuzuschalten, sobald die Luftklappe vollständig geöffnet ist. Bei einer pneumatischen Lösung steuert eine von der geförderten Luftmenge auslenkbare Membrane das Brennstoffventil. Bei einer elektronischen Lösung schliesslich werden der geförderte Luftvolumenstrom und der geförderte Gasvolumenstrom mit Aktuatoren entsprechend dem Bedarf gesteuert und von getrennten Sensoren überwacht.

Die JP-A-06 050533 aus Patent Abstracts of Japan, Band 018, Nr. 283 (M-1613) beschreibt eine Verbrennungssteuervorrichtung, bei der die Gasmenge schrittweise eingestellt wird, bis eine entsprechende Heisswassermenge erzeugt wird. Die Umdrehungszahl des Gebläses wird entsprechend der Gasmenge eingestellt. Die durch das Gasventil strömende Gasmenge wird über einen Gasdrucksensor gemessen. Die durch das Gebläse geförderte Luftmenge wird somit immer der durch das Gasventil strömenden Gasmenge angepasst um eine anormale Verbrennung zu verhindern.

Aus der europäischen Patentanmeldung EP 614 046 ist beispielsweise eine Steuer- und Regeleinrichtung für den Betrieb eines Gasgebläsebrenners bekannt, bei der die Drehzahl eines Gebläses für die Luftzufuhr stufenlos regelbar ist. Mittels eines zusätzlichen Druckreglers wird dabei eine der tatsächlichen Luftzufuhr angepasste Zufuhr des Verbrennungsgases erreicht. Auf diese Weise soll für den ganzen Betriebsbereich ein optimales Gas-Luft-Verhältnis erreicht werden.

Der Erfindung liegt die Aufgabe zugrunde, ein Steuer- und Regelgerät für einen Gasbrenner anzugeben, bei dem eine Steuerung des Gas-Luft-Verhältnisses ohne teure Sensoren möglich ist.

Die genannte Aufgabe wird erfindungsgemäss durch die Merkmale des Anspruchs 1 gelöst. Vorteilhafte Weiterbildungen der Erfindung ergeben sich aus den abhängigen Ansprüchen.

Nachfolgend wird ein Ausführungsbeispiel der Erfindung anhand der Zeichnung näher erläutert.
Es zeigen:
- Fig. 1: ein Steuer- und Regelgerät für einen Gasbrenner, und
- Fig. 2: den Luft- und den Gasvolumenstrom in Funktion der Leistung des Gasbrenners.

Die Fig. 1 zeigt ein Steuer- und Regelgerät 1 für einen Gasbrenner 2, dem ein Brennstoffventil 3 und ein Luftgebläse 4 zugeordnet sind. Auf einen Eingang des Steuer- und Regelgerätes 1 wirkt ein externer Heizkreisregler 5 in der Weise, dass der Heizkreisregler 5 dem Steuer- und Regelgerät 1 die zur Deckung des Wärmebedarfs erforderliche Brennerleistung mitteilt. In Abhängigkeit von diesem Wärmebedarfssignal steuert das Steuer- und Regelgerät 1 das stufenlos verstellbare Brennstoffventil 3 an, mit dem das durch eine Brennstoffleitung 6 geförderte Gas der Brennkammer zugeführt wird. Die Grösse des Wärmebedarfssignals bestimmt also den Öffnungsgrad des Brennstoffventils 3.

In Strömungsrichtung hinter dem Brennstoffventil 3 ist ein Gasdruckwächter 7 angeordnet. Der Gasdruckwächter 7 ist als Schalter ausgebildet, der von einer AUS-Stellung in die EIN-Stellung schaltet, sobald der geförderte Gasvolumenstrom V_{G} und damit auch der Druck p_{G} in der Brennstofflcitung 6 einen vorbestimmten Wert V_{G1} bzw. p_{G1} überschreiten. Das Signal des Gasdruckwächters 7 wird über eine Leitung 8 an das Steuer- und Regelgerät 1 übertragen. Das Steuer- und Regelgerät 1 steuert nun das Luftgebläse 4 so an, dass es mit einer ersten Drehzahl D₁ dreht, wenn sich der Gasdruckwächter 7 in der AUS-Stellung befindet, und dass es mit einer zweiten höheren Drehzahl D₂ dreht, wenn sich der Gasdruckwächter 7 in der EIN-Stellung befindet.

Heizeinrichtungen sind nur in Ausnahmefällen, beispielsweise während Aufheizphasen am Heizbeginn, mit Nennlast in Betrieb. Während der meisten Zeit laufen sie bei reduzierter Last im sogenannten Teillastbereich. Der Gasdruckwächter 7 ist nun vorteilhaft so einzustellen, dass der Wert V_{G1} etwas grösser ist als der während des grösseren Teils der Betriebszeit benötigte Gasvolumenstrom V_{G}. Der Luftüberschuss ist dann sowohl im Teillastbetrieb wie bei Nennlast optimal. Da dann im Teillastbereich nicht mehr eine der Maximalleistung entsprechende Luftmenge aufgeheizt werden muss, ergibt sich eine deutliche Effizienzverbesserung.

Die Fig. 2 zeigt den Luftvolumenstrom V_{L} und den Gasvolumenstrom V_{G} in Funktion der Last P des Gasbrenners 2. Bei kleiner Last P dreht das Luftgebläse 4 mit der Drehzahl D₁ dreht. Überschreitet der Gasvolumenstrom V_{G} den Wert V_{G1}, dann schaltet der Gasdruckwächter 7 von der AUS-Stellung in die EIN-Stellung und bewirkt, dass das Luftgebläse 4 die Drehzahl auf den Wert D₂ erhöht. Vorteilhaft ist vorgesehen, dass zur Zündung des Gasbrenners 2 ein Gasvolumenstrom V_{G} gefördert wird, der grösser als der Wert V_{G1} ist, damit das Luftgebläse 4 bei der Zündung mit der höheren Drehzahl D₂ dreht.

Da der im Teillastbereich vorwiegend benötigte oder maximale Gasvolumenstrom von Anlage zu Anlage verschieden sein kann und da der geförderte Luftvolumenstrom nicht nur von der Drehzahl des Luftgebläses 4, sondern auch vom massgeblich durch den Abgaskamin beeinflussten Luftwiderstand abhängt, wird vorteilhafterweise bei der Inbetriebnahme des Gasbrenners 2 der Schaltpunkt des Gasdruckwächters 7 entsprechend dem im Teillastbetrieb vorwiegend benötigten oder im Teillastbetrieb maximalen Gasvolumenstrom eingestellt.

In Analogie zur Ausgestaltung des ersterwähnten Ausführungsbeispiel können auch mehrere Gasdruckwächter 7 Anwendung finden, deren jeder auf einen anderen Gasdruck entsprechend unterschiedlichen Gasvolumenströmen eingestellt ist. Damit lässt sich die Drehzahl des Luftgebläses 4 in mehreren Stufen verändern. Alternativ kann für diesen Zweck auch ein Gasdruckwächter 7 mit mehreren Schaltpunkten Anwendung finden.

Die Funktionalität des externen Heizkreisreglers 5 kann auch in das Steuer- und Regelgerät 1 integriert sein.

## Patentansprüche

1. Steuer- und Regelgerät (1) für einen Gasbrenner (2), bei dem die zur Verbrennung benötigte Luft mittels eines Luftgebläses (4) zur Brennkammer gefördert wird und bei dem der dem Gasbrenner (2) zugeführte Gasvolumenstrom mittels eines Brennstoffventils (3) gesteuert wird, wobei in Strömungsrichtung hinter dem Brennstoffventil (3) wenigstens ein gasdruckmessendes Element (7) angeordnet ist, **dadurch gekennzeichnet, dass** das Steuer- und Regelgerät (1) in Funktion des von dem als Gasdruckwächter (7) mit einer Aus- und Ein-Stellung ausgebildeten gasdrucküberwachendes Element gelieferten Signals das Luftgebläse (4) so ansteuert, dass das Luftgebläse (4) abhängig von der Ein- oder Aus-Stellung des Gasdruckwächters mit einer Drehzahl D₁ oder D₂ läuft, wobei das Luftgebläse (4) mit der ersten Drehzahl D₁ läuft, sofern der Gasvolumenstrom kleiner als ein vorbestimmter Wert V_{G1} ist und dass das Luftgebläse (4) mit der höheren zweiten Drehzahl D₂ läuft, sofern der Gasvolumenstrom grösser als der vorbestimmte Wert V_{G1} ist.

2. Steuer- und Regelgerät (1) nach Anspruch 1, **dadurch gekennzeichnet, dass** der Schaltpunkt zur Ein- oder Aus-Stellung des Gasdruckwächters (7) so einstellbar ist, dass bei dem im Betrieb des Gasbrenners (2), mit Ausnahme des Betriebs bei Nennlast, vorwiegend oder maximal benötigten Gasvolumenstrom das Luftgebläse (4) mit der Drehzahl D₁ dreht.

3. Steuer- und Regelgerät (1) nach Anspruch 1 oder 2, **dadurch gekennzeichnet, dass** zur Zündung des Gasbrenners (2) ein Gasvolumenstrom V_{G} förderbar ist, der grösser als der Wert V_{G1} ist, damit das Luftgebläse (4) bei der Zündung mit der höheren Drehzahl D₂ dreht.

## Claims

1. A control and regulating device (1) for a gas burner (2) in which the air required for combustion is conveyed to the combustion chamber by means of an air fan (4) and in which the gas flow by volume which is fed to the gas burner (2) is controlled by means of a fuel valve (3), wherein at least one gas pressure-measuring element (7) is arranged downstream of the fuel valve (3) in the flow direction, **characterised in that** the control and regulating device (1) actuates the air fan (4) as a function of the signal supplied by the gas pressure-monitoring element which is in the form of a gas pressure monitor (7) having an off position and an on position, in such a way that the air fan (4) operates at a rotary speed D₁ or D2 in dependence on the on or off position of the gas pressure monitor, wherein the air fan (4) operates at the first rotary speed D₁ if the gas flow by volume is smaller than a predetermined value V_{G1} and that the air fall (4) operates at the higher second rotary speed D₂ if the gas flow by volume is greater than the predetermined value V_{G1}.

2. A control and regulating device (1) according to claim 1 **characterised in that** the switching point to the on or off position of the gas pressure monitor (7) can be so set that the air fan (4) rotates at the rotary D₁ at the gas flow by volume which is required at a maximum or predominantly in operation of the gas burner (2), with the exception of operation at the rated load.

3. A control and regulating device (1) according to claim 1 or claim 2 **characterised in that** for firing of the gas burner (2) a gas flow by volume V_{G} can be delivered which is greater than the value V_{G1} so that the air fan (4) rotates at the higher rotary speed D₂ upon firing.

## Revendications

1. Appareil de commande et de régulation (1) pour un brûleur à gaz (2), dans lequel de l'air nécessaire pour la combustion est entraîné au moyen d'une soufflante d'amenée d'air (4) en direction de la chambre de combustion, et dans lequel le débit volumique de gaz envoyé au brûleur à gaz (2) est commandé au moyen d'une vanne à combustible (3), et dans lequel au moins un élément (7) mesurant la pression du gaz est disposé en aval de la vanne à combustible (3) dans le sens d'écoulement, **caractérisé en ce que** l'appareil de commande et de régulation (1) commande la soufflante d'amenée d'air (4) en fonction du signal délivré par l'élément contrôlant la pression du gaz, qui est agencé sous la forme d'un monostat (7) de la pression de gaz comportant une position d'arrêt et une position de marche, de telle sorte que la soufflante d'amenée d'air (4) fonctionne, en fonction de la position de marche ou d'arrêt du monostat de la pression de gaz, avec une vitesse de rotation D₁ ou D₂, la soufflante d'amenée d'air (4) fonctionnant avec la première vitesse de rotation D₁ dans la mesure où le débit volumique de gaz est inférieur à une valeur prédéterminée V_{G1} et que la soufflante d'amenée d'air (4) fonctionne avec la seconde vitesse de rotation D₂ dans la mesure où le débit volumique de gaz est supérieur à la valeur prédéterminée V_{G1}.

2. Appareil de commande et de régulation (1) selon la revendication 1, **caractérisé en ce que** le point de commutation pour la position de marche ou d'arrêt du monostat (7) de la pression de gaz est réglable de telle sorte que dans le cas du débit volumique de gaz nécessaire d'une manière prépondérante ou maximal lors du fonctionnement du brûleur à gaz (2), à l'exception du fonctionnement sous charge nominale, la soufflante d'amenée d'air (4) travaille avec la vitesse de rotation D₁.

3. Appareil de commande et de régulation (1) selon la revendication 1 ou 2, **caractérisé en ce qu'**un débit volumique de gaz V_{G}, qui est supérieur à la valeur V_{G1}, peut être fourni pour l'allumage du brûleur à gaz (2) afin que lors de l'allumage la soufflante d'amenée d'air (4) tourne avec la vitesse de rotation supérieure D₂.
